# EUROPÄISCHE PATENTSCHRIFT

(11) **EP 1 238 713 B1**
(45) Veröffentlichungstag und Bekanntmachung des Hinweises auf die Patenterteilung: **27.08.2003**
(21) Anmeldenummer: 01130056.3
(22) Anmeldetag: 18.12.2001
(51) Int. Cl.: B05D 1/26, B05D 3/02, B05D 3/14, B29C 65/00, B60J 10/00, B62D 27/02

(54) **Verfahren zum Abdichten einer Falzverbindung**
Method of sealing a scarf joint
Procédé pour rendre étanche un assemblage à rainure

(30) Priorität: 28.02.2001 DE 10109551
(43) Veröffentlichungstag der Anmeldung: 11.09.2002
(73) Patentinhaber: Bayerische Motoren Werke Aktiengesellschaft, 80809 München (DE)
(72) Erfinder: Eis, Martin, Dr., 85757 Karlsfeld (DE)

(56) Entgegenhaltungen:
- EP-A- 1 041 130
- EP-B- 0 254 870
- DE-A- 3 540 520
- EDITORS: ELVERS, B., HAWKINS S., SCHULZ G.: "Ullmann's Encyclopedia of Industrial Chemistry, Vol 18 A" , VCH - VERLAGSGESELLSCHAFT , WEINHEIM XP002204081 * Seite 501, Absatz 1 - Seite 502, Absatz 3 *

## Beschreibung

Die Erfindung bezieht sich auf ein Verfahren der im Oberbegriff des ersten Anspruchs angegebenen Art.

Aus der gattungsbildenden EP 0 254 870 B ist es bekannt, bei Kraftfahrzeugteilen, wie Türen, Kofferraumhauben, Rückwandklappen, etc. ein Innenblech mit einem Außenblech über eine Falzverbindung zu verbinden. Diese Falzverbindung wird in der Regel durch Bördeln hergestellt.

Um Spaltkorrosion in der Bördelnaht zu verhindern, werden die beteiligten Bleche im Nahtbereich verklebt. Anschließend wird auf die so geklebte Bördelnaht eine Versiegelungsschicht aufgebracht, die zum einen den Bördelspalt vollständig verschließt und zum anderen die freie Blechkante mit einschließt.

Um zu verhindem, dass die beim Gelieren oder späteren Aushärten eingeschlossene Luft oder Gase, die durch das Entgasen bei der Erwärmung des Klebstoffes entstehen, durch das Versiegelungsmaterial nach außen treten oder im Versiegelungsmaterial als sichtbare Gasblasen eingeschlossen werden, wird in der gattungsbildenden Schrift vorgeschlagen, das Bauteil mit seiner Bördelnaht auf Geliertemperatur zu erwärmen und dann erst die Versiegelungsschicht auf die erwärmten Bleche aufzutragen. Anschließend wird dann mit Hilfe einer weiteren Wärmezufuhr eine Vorgelierung erreicht. Die später stattfindende Aushärtung - üblicherweise während des späteren Lacktrocknungsprozesses - führt dann auf gar keinen Fall mehr zu Blasenbildung.

Dieses Verfahren hat sich in der Praxis bewährt. Es ist jedoch vereinzelt vorgekommen, dass aufgrund der Erwärmung des vollständigen Bördelflansches ein starker Bauteilverzug beim Abkühlen aufgetreten ist, der in der Versiegelungsschicht zu Rissen und zu Qualitätseinbußen in der Klebstoffschicht im Bördelspalt führen kann.

Aufgabe des vorliegenden Verfahrens ist es deshalb, hier Abhilfe zu schaffen.

Diese Aufgabe wird erfindungsgemäß durch die Merkmale des ersten Anspruchs gelöst. Im Gegensatz zur gattungsbildenden Lehre wird nunmehr nicht mehr das gesamte Bauteil mit Bördelnaht erwärmt, sondern die Erwärmung findet lokal und möglichst unmittelbar vor dem Auftrag der Versiegelungsschicht statt. Dadurch erfolgt eine Angelierung der Grenzschicht zwischen dem Blech und der Versiegelungsschicht. In der zweiten Wärmebehandlung, in der die eigentliche Vorgelierung erfolgt, erfolgt die Wärmezufuhr mittels eines hochfrequenten Feldes. Damit entsteht die Wärme in der Versiegelungsschicht selbst, die Bleche werden nur durch die Wärmeleitung aus der Versiegelungsschicht erwärmt. Somit wird ein Bauteilverzug durch Einleitung von zuviel Wärme sicher verhindert. Damit können auch keine Risse in der Bördelnahtversiegelung auftreten. Auch erfolgt die Vorgelierung des Versiegelungsmaterials sehr schnell, so dass sich insgesamt die Prozesszeit verkürzt.

Bevorzugt erfolgt die zweite Erwärmung mittels eines kapazitiven Hochfrequenzfeldes, wobei bei metallischen Bauteilen das Bauteil als Elektrode dienen kann. Die Gegenelektrode wird dann über der Versiegelungsschicht positioniert. Hierbei kann die Gegenelektrode der Form der gesamten Bördelnaht entsprechen, es ist jedoch genauso denkbar, die Elektrode kürzer auszubilden und die Versiegelungsschicht sukzessive der zweiten Wärmebehandlung zu unterwerfen.

Bei der Realisierung der Erfindung ist es denkbar, die Auftragsdüse für die Versiegelungsschicht vollautomatisch von einem Roboter führen zu lassen und an der Auftragsdüse - der Auftragsbewegung voreilend - den Induktor anzubringen. Jedoch können auch Auftragsdüse und Induktor von zwei verschiedenen Robotern bedient werden.

Andererseits ist es auch denkbar, den Induktor ortsfest anzuordnen und dann die Bauteile von einer Handlings-Einrichtung mit den zu gelierenden Bereichen dem Induktor zuzuführen und dann unmittelbar die Versiegelungsschicht aufzutragen.

Im folgenden wird die Erfindung anhand eines bevorzugten Ausführungsbeispiels kurz erläutert. Es stellen dar:
- Figur 1: Eine perspektivische Ansicht mit Klebstoffauftrag und lokaler Vorwärmung;
- Figur 2: eine perspektivische Ansicht zur Vorgelierung.

In beiden Figuren wird als Beispiel ein Außenblech 1 mit einem Innenblech 2 verbunden. Hierzu wird das Außenblech 1 in seinem Randbereich 3 um 180° gebördelt, so dass der Randbereich des Innenbleches umfasst wird.

Vor dem Bördelvorgang wird auf dem Innenblech oder auf dem umzubördelnden Randbereich 3 des Außenbleches ein Klebstoff aufgetragen. Als Klebstoffe kommen vomehmlich PVC-Plastisole, Epoxiharze, Acrylat-Plastisole oder Kunstkautschuke in Betracht.

Zum Erwärmen der so gebildeten Bördelnaht 4 dient ein Induktor 5, der unmittelbar vor dem Auftrag einer Versiegelungsschicht 8 die Bördelnaht 4 im aufzutragenden Bereich erwärmt. Die Versiegelungsschicht 8 wird mit Hilfe einer Auftragsdüse 6 auf die Bördelnaht 4 aufgetragen. Unmittelbar bedeutet in diesem Zusammenhang, dass ein zügiger Auftrag der Versiegelungsschicht 8 nicht behindert wird, aber sichergestellt ist, dass der zu versiegelnde Bereich auf Gelierungstemperatur erwärmt wurde. Dadurch erfolgt beim Auftrag der Versiegelungsschicht 8 auf die erhitzte Bördelnaht 4 eine Angelierung der Grenzschicht zwischen den Blechen 1, 2 und der Versiegelungsschicht 8.

Die eigentliche Vorgelierung der Versiegelungsschicht 8 erfolgt im kapazitiven Hochfrequenzfeld, wie Figur 2 darstellt. Hierzu wird eine Gegenelektrode 7 verwendet, die in ihrer Form der Bördelnaht 4 oder zumindest Teilbereichen von ihr entspricht. Als Elektrode dienen die Bleche 1, 2 selbst.

Die Erwärmung der Versiegelungsschicht 8 erfolgt dabei durch die Anregung der im Material vorhandenen Dipole. Die Wärme entsteht somit im Versiegelungsmaterial selbst, die Bleche werden in diesem Prozessschritt nur durch Wärmeleitung aus der Versiegelungsschicht erwärmt.

Die endgültige Aushärtung der Versiegelungsschicht erfolgt in einem späteren Verfahrensschritt, beispielsweise während des Durchlaufs durch einen Ofen.

## Patentansprüche

1. Verfahren zum Abdichten einer Bördelnaht mittels einer Versiegelungsschicht, die aus durch Wärmezufuhr gelier- und/oder härtbarem Material besteht und auf die Bördelnaht aufgetragen wird, wobei die Bördelnaht induktiv auf Geliertemperatur erwärmt ist und die Versiegelungsschicht auf die erwärmte Bördelnaht aufgetragen und anschließend durch eine weitere Wärmebehandlung vorgeliert wird. **dadurch gekennzeichnet, dass** die Bördelnaht fortlaufend vor dem Auftrag der Versiegelungsschicht lokal erwärmt wird und **dass** die zweite Wärmebehandlung mittels eines Hochfrequenzfeldes erfolgt.

2. Verfahren nach Anspruch 1,
**dadurch gekennzeichnet, dass** die zweite Erwärmung durch ein kapazitives Hochfrequenzfeld erfolgt.

## Claims

1. A method of sealing a flanged seam by means of a sealing layer comprising material which can be gelled or hardened by heating and is applied to the flanged seam, wherein the flanged seam is inductively heated to the gelling temperature and the sealing layer is applied to the heated flanged seam and then pre-gelled by further heat treatment,
**characterised in that** the flanged seam is continuously heated locally before application of the sealing layer and **in that** the second heat treatment is by a high-frequency field.

2. A method according to claim 1,
**characterised in that** the second heating is effected by a capacitive high-frequency field.

## Revendications

1. Procédé pour rendre étanche un joint serti au moyen d'une couche obturatrice composée d'une matière pouvant être gélifiée et/ou durcie par un apport de chaleur et déposée sur le joint serti, selon lequel le joint serti est porté à la température de gélification par induction et la couche obturatrice est déposée sur le joint serti chauffé, puis gélifiée par un autre traitement thermique,
**caractérisé en ce que**
le joint serti est chauffé localement de façon continue avant le dépôt de la couche obturatrice, et le deuxième traitement thermique s'effectue au moyen d'un champ à haute fréquence.

2. Procédé selon la revendication 1,
**caractérisé en ce que**
le deuxième chauffage est effectué par un champ à haute fréquence capacitif.
